# EUROPÄISCHE PATENTSCHRIFT

(11) **EP 0 058 318 B1**
(45) Veröffentlichungstag und Bekanntmachung des Hinweises auf die Patenterteilung: **08.08.1984**
(21) Anmeldenummer: 82100607.9
(22) Anmeldetag: 29.01.1982
(51) Int. Cl.: H04K 1/04

(54) **Teilbandvertauschungsverfahren**
Sub-band permutation method
Procédé de permutation de bandes partielles

(30) Priorität: 13.02.1981 DE 3105214
(43) Veröffentlichungstag der Anmeldung: 25.08.1982
(73) Patentinhaber: ANT Nachrichtentechnik GmbH, D-71522 Backnang (DE)
(72) Erfinder: Göckler, Heinz, Dipl.-Ing., D-7150 Backnang (DE)
(74) Vertreter: Schickle, Gerhard

## Beschreibung

Die Erfindung betrifft ein Verfahren zur Vertauschung von gleich breiten Teilbändern eines Signalfrequenzbandes gemäß dem Oberbegriff des Patentanspruchs 1.

Solche Verfahren sind bekannt, beispielsweise durch die deutsche Patentschrift 2 426 451, in der eine Schaltungsanordnung zur Erzielung vertauschungsunabhängiger Frequenzraster für die Oberwellen von Sprach-Grundfrequenzen bei Einrichtungen zur Teilbandvertauschung, bei denen auf der Sendeseite eine Aufteilung eines Sprachsignalbandes in gleich breite Teilbänder vorgenommen und durch eine Vertauschung der Teilbänder ein Übertragungsband gebildet wird, bei dem darin enthaltene Teilbänder invertiert sein können, wobei auf der Empfangsseite die vorgenommene Vertauschung rückgängig gemacht wird, beschrieben wird, die dadurch gekennzeichnet ist, daß die Frequenz an der unteren Grenze des Sprachbandes und die halbe Teilbandbreite Im Verhältnis zweier ganzen Zahlen zueinander stehen. Diese Schaltungsanordnung weist fünf Modulatoren auf, die mittels geeignet gewählten oberen Trägerfrequenzen an den Ausgängen der nachgeschalteten Einheitsfilter das Sprachband in fünf Teilbänder zerlegen. Die so gewonnenen Teilbänder werden mit Hilfe weiterer fünf nachgeschalteter Modulatoren in die ursprüngliche Frequenzlage des Sprachbandes zurück umgesetzt, wobei eine Vertauschung der Teilbänder dadurch erzielt wird, daß die Modulatoren mit einer wählbaren Auswahl von fünf aus zehn Trägerfrequenzen versorgt werden.

Durch die deutsche Offenlegungsschrift 2 652 607 ist ein Verfahren zum verschleierten Übertragen von Nachrichtensignalen bekanntgeworden, bei dem die bekannten Verfahren der Zeitverwürfelung und der Frequenzbandvertauschung integriert werden. Auch hier ist der Aufwand für Ringmodulatoren, Bandfilter, Speichermatrix, Frequenzgeneratoren und Steuerung in der Analogausführung recht hoch. Bei der digitalen nach der Phasenmethode (Weaver) arbeitenden Ausführung sind zwar nur ein eingangs- und ein ausgangsseitiger Multiplizierer vorgesehen, die aber - weil im Zeitvielfach - mit einer hohen Multiplikationsrate arbeiten und die ihre einzelnen Träger aus einer Sinus-/Cosinus-Tafel zugeführt bekommen.

In der US-Patentschrift 2 408 692 ist ein Übertragungssystem mit Verschleierung durch Teilbandumsetzung in den Frequenzbereich des einen der Teilbänder und anschließende Umsetzung in längenmodulierte Pulse, die im Zeitvielfach ausgesendet werden, beschrieben.

Die bekannten Bandpaßverfahren benötigen einen relativ hohen Schaltungsaufwand.

Aufgabe der vorliegenden Erfindung war es deshalb, ein Verfahren für die Teilbandvertauschung der eingangs genannten Art anzugeben, das eine zeitdiskrete oder digitale Signalverarbeitung bei weniger Schaltungsaufwand ermöglicht.

Die Lösung erfolgt mit den kennzeichnenden Merkmalen des Patentanspruchs 1.

Das erfindungsgemäße Verfahren gibt an, wie die Frequenzwerte für die Trägerschwingungen in Abhängigkeit von der Aufteilung in Teilbänder sowie der Abtastfrequenz zu wählen sind, so daß eine zeitdiskrete bzw. digitale Signalverarbeitung in unaufwendiger Weise durchgeführt werden kann. Dabei können sowohl rechteck- als auch sinusförmige Träger bei relativ niedrigen Abtastfrequenzen und einfacher Modulatorschaltung verwendet werden. In weiteren Ausgestaltungen der Erfindung werden günstige Werte zur Verschleierung eines CCITT-Sprachkanals angegeben, der in fünf Teilbänder aufgeteilt wird.

Es folgt nun die Beschreibung der Erfindung anhand der Figuren:
Fig. 1 zeigt die Blockstruktur eines erfindungsgemäßen Sprachverschleierungssystems mittels Fünfbandvertauschung.
Fig. 2 zeigt Spektren nach der Frequenzumsetzung mit vier Sinus-Trägerschwingungen bei zeitdiskreter Signalverarbeitung.
Fig. 3 zeigt ein Beispiel einer Modulatorrealisierung.
Fig. 4 zeigt Spektren nach der Frequenzumsetzung mit einer Rechteck-Trägerschwingung bei zeitkontinuierlicher Signalverarbeitung.

Das prinzipielle Blockschaltbild eines Sprachverschleierungssystems auf der Basis der Fünfbandvertauschung ist in Fig. 1 wiedergegeben. Das Eingangsspektrum des zu verschleiernden Sprachsignals Xin (f) kann mit unerwünschten höherfrequenten Spektralanteilen behaftet sein, die gegebenenfalls durch einen eingangsseitigen Tiefpaß TP 1 unterdrückt werden müssen, um beispielsweise bei zeitdiskreter Signalverarbeitung mit vorgegebener Abtastfrequenz fS das Abtasttheorem einhalten zu können. Das resultierende bandbegrenzte Spektrum X (f) wird im nächsten Schritt mit Hilfe von gleichen Bandpässen BP 1 bis BP 5 in fünf Teilbänder aufgeteilt. Dazu ist eine vorherige Modulation mit entsprechenden Trägerfrequenzen w 1, w 2 usw. notwendig. Die eigentliche Verwürfelung findet im nächsten Schritt durch eine Koppelmatrix (Verwürfelungsmatrix), die durch einen Zufallsgenerator gesteuert wird, statt, wobei die Teilbänder X_{ν} (f) _{ν} = 1, 2... 5 in kurzen Zeitabständen zufällig umgeordnet werden nach {i, j, k, l, m} ⊂ {1,2,3,4,5}. Anschließend werden die Teilbänder [X, (f) für v = i, j, k, I, m} mit denselben Frequenzen der eingangsseitigen Modulatoren X nochmals umgesetzt und kommen so in verwürfelter Reihenfolge in den ursprünglichen Frequenzbereich des Sprachspektrums X (f) zu liegen. Eventuelle Oberschwingungen des Ausgangsspektrums, wie z. B. unerwünschte Modulationsprodukte oder periodisch wiederkehrende Spektralanteile bei zeitdiskreter Signalverarbeitung, werden durch den Tiefpaß TP 2 eliminiert. Y (f) ist das Spektrum des verschleierten kontinuierlichen Ausgangssignals. Das System zur Entschlüsselung verschleierter Sprachsignale weist ebenfalls die in Fig. 1 wiedergegebene Blockstruktur auf, wobei zur richtigen Entschlüsselung der empfangsseitige Zufallsgenerator ZG dieselbe Zufallsfolge wie der Sender und auf diesen synchronisiert zu liefern hat.

Die Fig. 2a zeigt das Spektrum des Sprachsignals (Telefonqualität), wobei die Regellage das zeitkontinuierliche Signal vollständig repräsentiert und die zusätzlichen Spektralanteile symmetrisch zu ganzzahligen Vielfachen der Abtastfrequenz fS (hier ist die Kehrlage unterhalb fS gezeichnet) bei zeitdiskreter Verarbeitung auftreten.

Der CCITT-Sprachkanal ist durch die Grenzen 0,3 bis 3,4 kHz festgelegt, wodurch bei einer Aufteilung in fünf Teilbänder die Teilbandbreite B = 620 Hz beträgt. Die arithmetischen Mittenfrequenzen der Teilbänder liegen dann bei für ν = 1 bis 5. Für eine einfache Trägerfrequenzerzeugung und für eine zeitdiskrete Signalverarbeitung ist es günstig, die Mittenfrequenzen mit geringfügig zu modifizieren. Damit erstreckt sich das zu verwürfelnde Sprachspektrum von B bis 11 B (0,31 bis 3,41 kHz). 2 2

Zur Umsetzung der Teilbänder des zum zeitkontinuierlichen Signal gehörenden Spektrums gemäß Fig. 2a in dasselbe Frequenzband mittels Rechteckträgerschwingungen sind die Grundfrequenzen f_{ν}. für v = 1 bis 5 äquidistant im Abstand B anzuordnen nach der Formel gemäß Patentanspruch 1 für ny = 0, 1, 2 usw., v = 1 bis 5, I = s IN und i = 0, 1, ..., I - 1 als frei wählbare Parameter. Im einfachsten Fall für I = 1 und i = 0 erhält man f_{ν} = n_{ν} · B. Der Mindestwert der Rechteckträgerfrequenz darf dabei 4 B nicht unterschreiten, da sonst aufgrund der Hermitezität der Spektren reeller Signale störende spektrale Überlappungen auftreten. Diese Bedingung ergibt sich in gleicher Weise auch aufgrund des Linienspektrums der Rechteckträgerschwingung nach Fourier. Für n_{ν} = 0 entsprechend f_{ν} = 0 gilt vorgegebene Einschränkung nicht, da hierbei keine Frequenzumsetzung vorgenommen wird.

Die Überlappungen sind in den Fig. 2b bis 2d, in denen eine Frequenzumsetzung mit f 2 = 2 B, f 3 = 3 B, f 4 = 4 B dargestellt ist, deutlich erkennbar, sie sind als Überfaltungsprodukte gekennzeichnet.

Auch in Fig. 2e ist ein Überfaltungsprodukt erkennbar, jedoch ist es nicht störend, da es oberhalb der Trägerfrequenz f 9 = 9 B liegt.

Die Fig. 3 zeigt eine einfache Modulatorrealisierung mit 2 Multiplizierern, die lediglich mit den zwei Werten und 1 mit jeweils beiden Vorzeichen sowie 0 auskommt und wobei der zu bewertende Abtastsignalwert x (kT) mittels eines Auswahlschalters, der durch eine Ansteuerlogik des Analogschalters angesteuert wird, auf den entsprechenden der beiden Eingänge eines dieser Multiplizierverstärker oder auf Nullpotenital geführt ist.

In Fig. 4 sind im einzelnen die spektralen Beziehungen für eine zeitkontinuierliche Signalverarbeitung dargestellt.

Dieselben spektralen Verhältnisse lassen sich in dem in Fig. 4 wiedergegebenen Frequenzbereich auch mit einem zeitdiskreten System realisieren, wenn die Abtastfrequenz fS geeignet gewählt wird. Dabei ist fS so festzulegen, daß sämtliche Oberschwingungen aller Rechteckträger f_{ν} für ν=1 bis 5 symmetrisch zur halben Abtastfrequenz zu liegen kommen. Dadurch ist sichergestellt, daß zu den ohnehin vorhandenen Linien des Rechteckträgersprektrums aufgrund der Periodizität zeitdiskreter Signale keine weiteren unerwünschten Linien hinzukommen. Die Bedingung hierfür lautet

Bezogen auf die halbe Abtastfrequenz treten dann Spektrallinien der abgetasteten Rechteckträgerschwingungen bei folgenden Frequenzen auf: jeweils für µ ein Element aus der Menge der ganzen Zahlen Z={...-1, 0, +1...}. Die Abtastfrequenz ergibt sich damit zu

Aufwandsgünstige Werte für k, der zugehörigen Abtastfrequenz fS und für n_{ν} sind in der im Anspruch 3 angegebenen Tabelle 1 zusammengestellt, wobei in den ersten vier Zeilen Lösungen mit Nichtumsetzung der Teilbänder 3,4 bzw. 5 und damit Einsparung von Modulatoren dargestellt sind.

Neben der Aufwandsminderung ergibt sich jeweils eine niedrigere Abtastfrequenz.

Erfindungsgemäß lassen sich die Abtastfreqenzen noch weiter erniedrigen, wenn zur Umsetzung sinusförmige Trägerschwingungen verwendet werden, die sich aus nur wenigen betragsmäßig unterschiedlichen Abtastwerten zu entsprechenden Folgen zusammensetzen lassen. Auch hier gelten die Beziehungen (3) bzw. (4). Für die Abtastfrequenzen gilt oder

Wegen des Abtasttheorems muß jedoch k/l>11 eingehalten werden, um störende spektrale Überfaltungen zu vermeiden. In der folgenden Tabelle 2 sind für die Werte k/I=15, 20, 24, 30 und 36 in entsprechenden fünf Spalten mögliche Trägerfrequenzen relativ zur Abtastfrequenz fS und in Abhängigkeit von n sowie für günstige Werte von i und I dargestellt:

Der Tabelle 2 kann entnommen werden, daß sich im Fall k/I=15 mit 1=2 und i=1 nur vier der zulässigen Trägerfrequenzen ergeben. Ebenso ist das letzte dort wiedergegebene Ergebnis für k/l=36 mit i =0 unbrauchbar, da in beliebigen Frequenzintervallen der Breite 10 B jeweils nur maximal vier der zulässigen Trägerfrequenzen zu liegen kommen, so daß höchstens vier Teilbänder mit gleichen Filtern separiert werden können. Die Spektren nach der Frequenzumsetzung sind für k/I=₂₄ in der Fig. 2 wiedergegeben. Für die Werte k/l=24 und 30 sind die für eine Realisierung günstigen Daten für die Trägerfrequenzen, wiederum relativ zur Abtastfrequenz für die einzelnen Teilbänder, sowie die Mittenfrequenz des Bandpaßfilters in der im Anspruch 4 angegebenen Tabelle 3 aufgelistet. Hinsichtlich der zeitdiskreten Signalverarbeitung ergibt sich der aufwandsgünstigste Fall mit der Wahl der Bandmittenfrequenz der Bandpaßfilter zu da hierbei ein Teilbandsignal ohne Frequenzumsetzung gewonnen werden kann.

Der Anspruch 5 gibt eine aufwandsarme Modulatorrealisierung mittels Multiplizierer an, wobei je nach ganzzahligem Verhältnis f,/fS zwischen 1/2 und 1/6, für 1/8, 1/10 und 1/12 lediglich 1 bis 3 Betragswerte bei einem oder beiden Vorzeichen erforderlich sind (Tabelle 4). Ein Ausführungsbeispiel für f_{ν}/fS = 1/8 stellt die weiter oben beschriebene Fig. 3 dar.

## Patentansprüche

1. Verfahren zur Vertauschung von gleichbreiten Teilbändern eines Signalfrequenzbandes mittels Modulatoren (X), denen gleiche Bandpaßfilter (BP 1 bis BP 5) sowie weitere Modulatoren (X) nachgeschaltet sind, wobei den Modulatoren (X) bestimmte Trägerfrequenzen (f 1 bis f4) fest zugeordnet sind und zwischen den Bandpaßfiltern (BP 1 bis BP 5) und den nachgeschalteten Modulatoren (X) eine durch einen Zufallsgenerator steuerbare Koppelmatrix (Verwürfelungsmatrix) zur Verwürfelung der Teilbänder vorgesehen ist, dadurch gekennzeichnet, daß die Trägerfrequenzen die Werte mit ν=1, 2... Teilbändern der Bandbreite Bund i, I und n, ε ε |N=1,2 ... (Elemente ε aus der Menge der natürlichen Zahlen N) als freiwählbare Parameter aufweisen, wobei i und n_{ν} auch die Werte 0 annehmen können, und daß die Modulatoren (X) zeitdiskret arbeiten und für die Abtastfrequenz der Trägerschwingungen die Beziehung gilt.

2. Verfahren nach Anspruch 1, dadurch gekennzeichnet, daß die Träger sinusförmig sind und die Abtastfrequenz zu mit KGV gleich dem kleinsten gemeinsamen Vielfachen oder zu gewählt wird.

3. Verfahren nach Anspruch 1, wobei das Signalfrequenzband der CCITT-Sprachkanal (0,3 bis 3,4 kHz) ist, dadurch gekennzeichnet, daß n=5 Teilbänder mit der Bandbreite B=620 Hz gebildet werden und daß die Frequenzumsetzung mit Rechteckträgern nach einer der folgenden Möglichkeiten der Tabelle 1 erfolgt:

4. Verfahren nach Anspruch 1 oder 2, dadurch gekennzeichnet, daß n =5 Teilbänder mit der Bandbreite B=620 Hz gebildet werden und daß die Frequenzumsetzung mit Sinusträgern nach einer der folgenden Möglichkeiten der Tabelle 3 erfolgt:

5. Verfahren nach Anspruch 2 oder 4, dadurch gekennzeichnet, daß die Modulatoren (X) aus einer Multiplizierschaltung bestehen, die im Takte der Abtastfrequenz fS das Signal, für fν/fS oder ganzzahligen Vielfachen davon, laut folgender Tabelle 4 mit den dort angegebenen Faktoren multiplizieren:

## Claims

1. Method for the interchanging of equally wide partial bands of a signal frequency band by means of modulators (X), behind which are connected like band pass filters (BP 1 to BP 5) as well as further modulators (X), wherein certain carrier frequencies (f 1 to f 4) are fixedly associated with the modulators (X) and a coupling matrix (scrambling matrix), which is controllable by a random generator, for the scrambling of the partial bands is provided between the band pass filters (BP 1 to BP 5) and the modulators (X) connected therebehind, characterised thereby, that the carrier frequencies display the values with v=1, 2 ... partial bands of the bandwith Band i, I and nν ε |N=1, 2 ... (elements ε from the mass of natural numbers) as freely selectable parameters, wherein i and n, can also assume the value 0, and that the modulators (X) operate discretely in time and the relationship applies for the scanning frequency of the carrier ascillations.

2. Method according to claim 1, characterised thereby, that the carriers are sinusoidal and the scanning frequency is chosen as with KGV equal to the lowest common multiple or as

3. Method according to claim 1, wherein the signal frequency band is the CCITT speech channel (0.3 to 3.4 Kilohertz), characterised thereby, that n=5 partial bands of the bandwidth B=620 Hertz are formed and that the frequency translation takes place with rectangular carriers according to one of the following possibilities of the table 1:

4. Method according to claim 1 or 2, characterised thereby, that n = 5 partial bands of the bandwidth B = 620 Hertz are formed and that the frequency translation takes place with sinusoidal carriers according to one of the following possibilities of the table 3:

5. Method according to claim 2 or 4, characterised thereby, that the modulators (X) consist of a multiplier circuit which in the rhythm of the scanning frequency fS multiply the signal, for fy/fS or integral multiple thereof, according to the following table 4 by the factors stated there:

## Revendications

1. Procédé de permutation de bandes partielles, de même largeur, d'une bande de fréquence d'un signal au moyen de modulateurs (X), en aval desquels sont montés des filtres passe-bande identiques (BP 1 à BP 5) ainsi que d'autres modulateurs (X), étant précisé que des fréquences porteuses définies (f 1 à f 4) correspondent aux modulateurs (X) et étant précise qu'entre les filtres passe-bande (BP 1 à BP 5) et les modulateurs (X) montés en aval, il est prévu, pour le cryptage, par découpage en fonction du temps, des bandes partielles, une matrice de couplage (matrice de cryptage) asservie à un générateur de nombres aléatoires (générateur de hasard), caractérisé en ce que les fréquences porteuses présentent les valeurs avec ν=1, 2... bandes partielles de largeur de bande B et i, I et ny ⊂|N=1, 2... (éléments e de l'ensemble des nombres naturels N) comme paramètres de choix libre, étant précisé que i et n peuvent également prendre les valeurs 0; et en ce que les modulateurs (X) travaillent en fonction discrète du temps et en ce que, pour la fréquence de balayage des ondulations porteuses on a la relation

2. Procédé selon la revendication 1, caractérisé en ce que les porteuses sont sinusoïdales et en ce qu'on choisit ka fréquence de balayage sous la forme: KGV étant le plus petit commun multiple, ou sous la forme

3. Procédé selon la revendication 1, où la bande de fréquence de signal est le canal vocal de la CCITT (0,3 à 3,4 kHz), caractérisé en ce que l'on forme n = bandes partielles de largeur de bande B=620 Hz; et en ce que la conversion de fréquence, avec des porteuses rectangulaires selon l'une des possibilités suivantes du tableau 1:

4. Procédé selon la revendication 1 ou la revendication 2, caractérisé en ce que l'on forme n=5 5 bandes partielles de largeur de bande B=620 Hz; et en ce que la conversion de fréquence avec des porteuses sinusoidales se fait selon l'une des possiblités suivantes du tableau 3:

5. Procédé selon la revendication 2 ou la revendication 4, caractérisé en ce que les modulateurs (X) sont constitués d'un circuit de multiplexeurs qui, au rythme de la fréquence de balayage fS, multiplient le signal, pour f,/fS ou pour un mutliple entier, par l'un des facteurs indiqués selon le tableau 4 suivant:
